# FASCICULE DE BREVET EUROPEEN

(11) **EP 1 605 119 B1**
(45) Date de publication et mention de la délivrance du brevet: **25.03.2009**
(21) Numéro de dépôt: 05291118.7
(22) Date de dépôt: 25.05.2005
(51) Int. Cl.: E05B 17/00

(54) **Dispositif de verrouillage pour porte, fenêtre ou porte-fenêtre coulissante**
Verriegelungsanordnung für Tür, Fenster oder verschiebbare Fenstertür
Locking device for door, window or sliding French window

(30) Priorité: 07.06.2004 FR 0406109
(43) Date de publication de la demande: 14.12.2005
(73) Titulaire: Stremler, 80860 Nouvion-en-Ponthieu (FR)
(72) Inventeur: Legris, Philippe, 80970 Sailly-Flibeaucourt (FR)
(74) Mandataire: Kaspar, Jean-Georges

(56) Documents cités:
- EP-A- 0 231 042
- FR-A- 2 817 582
- GB-A- 191 322 556
- US-A- 2 118 729
- US-A- 4 500 120
- US-A- 4 545 142

## Description

L'invention est relative à un dispositif de verrouillage pour porte, fenêtre ou porte-fenêtre coulissante. Un tel dispositif est par exemple connu de GB 22 556 A qui correspond au préambule de la revendication 1.

L'invention est particulièrement utile dans son application aux portes, fenêtres, ou portes-fenêtres réalisées en menuiserie par assemblage de profilés.

On connaît des dispositifs de verrouillage à plusieurs points de condamnation pour menuiserie.

Ce genre de dispositif présente un bloc de verrouillage pour chaque point de condamnation. Ce bloc de verrouillage peut être inséré et monté dans une découpe de la menuiserie au moyen d'une têtière. Les blocs de verrouillage sont généralement reliés entre eux par au moins une lame d'actionnement coulissant dans le plan de la têtière. La têtière peut avantageusement être découpée ou échancrée pour permettre le coulissement de la lame d'actionnement, dont les extrémités sont alors montées à coulissement relatif à l'intérieur de conformations en U ménagées dans la têtière.

L'invention a pour but d'améliorer l'état de la technique, en fournissant un nouveau dispositif de fabrication simple et économique, de sécurité améliorée et d'utilisation sûre et ergonomique.

L'invention a pour objet un dispositif verrouillage pour porte, fenêtre, ou porte-fenêtre coulissante selon la revendication 1.

Selon d'autres caractéristiques alternatives de l'invention :
- chaque organe pivotant est monté sur ou vient de matière avec un axe de pivotement.
- chaque axe de pivotement est apte à être monté prisonnier avec liberté de pivotement dans un cadre de menuiserie.
- chaque organe pivotant comporte une extrémité apte à coopérer avec au moins un organe de verrouillage mobile en translation.
- l'organe de verrouillage présente une conformation en coin.
- l'organe de verrouillage comporte une partie adaptée au contour de la conformation en champignon.
- chaque organe de verrouillage peut coopérer avec une serrure à cylindre ; ou chaque organe de verrouillage peut coopérer avec un moyen d'actionnement à commande manuelle.

L'invention sera mieux comprise grâce à la description qui va suivre donnée à titre d'exemple non limitatif en référence aux dessins annexés, dans lesquels :
- La figure 1 représente schématiquement, une vue en perspective éclatée avec coupes partielles d'un ensemble de menuiserie comportant un dispositif selon un mode de réalisation préféré de l'invention.
- La figure 2 représente schématiquement, une vue en coupe transversale d'un dispositif selon un mode de réalisation préféré de l'invention en position de verrouillage.
- La figure 3 représente schématiquement, une vue en coupe transversale d'un dispositif selon un mode de réalisation préféré de l'invention en position intermédiaire.
- La figure 4 représente schématiquement, une vue en coupe transversale d'un dispositif selon un mode de réalisation préféré de l'invention en position d'ouverture.

En référence aux figures 1 à 4, les éléments identiques ou fonctionnellement équivalents sont repérés par des chiffres de référence identiques.

Sur la figure 1, un ensemble de menuiserie métallique comporte un cadre dormant 1 réalisé par assemblage de profilés et un cadre ouvrant 2 réalisé par assemblage de profilés et entourant un panneau 10 de porte ou porte-fenêtre coulissante, ou une vitre 10 de fenêtre ou porte-fenêtre coulissante.

Le cadre ouvrant 2 comporte un profilé apte à recevoir deux organes pivotants 4 et 5, tandis que le cadre dormant 1 reçoit à demeure une conformation 3 en champignon coopérant avec les organes pivotants 4 et 5.

La conformation 3 en champignon est constituée sur un profilé continu s'étendant sensiblement sur toute la hauteur du cadre 1.

Les organes pivotants 4 et 5 sont constitués en profilés présentant chacun un chanfrein 11 d'entrée apte à faire pivoter l'organe correspondant sous l'action de la conformation 3 en champignon.

Chaque organe pivotant 4 ou 5 est monté sur un axe 6 ou 7 de pivotement, venant de préférence de matière avec le profilé 4 ou 5.

Chaque axe 6 ou 7 de pivotement est monté prisonnier dans un logement correspondant du cadre ouvrant 2.

Chaque organe pivotant 4 ou 5 comporte une extrémité 12 apte à coopérer avec au moins un organe 8 de verrouillage mobile en translation selon la flèche T et présentant une conformation en coin de verrouillage.

Avantageusement, chaque organe 8 de verrouillage présente une partie 13 adaptée au contour du champignon 3.

Les organes 8 de verrouillage peuvent être montés sur et actionnés par une serrure 14 à cylindre commandée par une clé ou par un moyen d'actionnement 15 à commande manuelle, tel qu'un curseur à déplacement vertical.

Sur les figures 2 à 4, les moyens 14 ou 15 de commande ne sont pas représentés en détail par souci de clarté.

Sur la figure 2, le dispositif en position de verrouillage présente une conformation 3 en champignon enclenchée et emprisonnée entre les organes pivotants 4 et 5.

Les organes pivotants 4 et 5 sont verrouillés en position par le coin 8 venant au contact du champignon 3 par sa partie avant 13 de forme adaptée, par exemple en forme de secteur cylindrique.

Les plans inclinés du coin 8 écartent les extrémités arrière 14 et 15 des organes pivotants 4 et 5, de manière à les maintenir dans la position de verrouillage de la figure 2.

Sur la figure 3, l'organe 8 de verrouillage a été commandé en translation T par un mécanisme extérieur non représenté.

Le dégagement de l'organe 8 de verrouillage et l'ouverture dans le même sens permettent le dégagement de la conformation 3 en champignon, en venant au contact des chanfreins 11 des organes pivotants 4 et 5.

Dans cette position entrebâillée ou intermédiaire, la poursuite de l'ouverture peut être effectuée pour arriver à la position ouverte de la figure 4, ou l'ouvrant 2 peut être refermé avant de verrouiller à nouveau la fenêtre, porte, ou porte-fenêtre par insertion du coin 8 de verrouillage.

Sur la figure 4, le dispositif en position d'ouverture présente une conformation 3 en champignon écartée des chanfreins 11 des organes pivotants 4 et 5.

Dans cette position d'ouverture, les organes pivotants 4 et 5 sont libres en pivotement autour de leurs axes respectifs 6 et 7

La remise en position des organes pivotants 4 et 5, lors de la fermeture de la fenêtre, porte, ou porte-fenêtre, est assurée par le contact tangent des chanfreins 11 avec le contour du champignon 3, comme représenté sur la figure 3.

La conformation 3 en champignon peut venir de matière avec le profilé du cadre 1.

Cependant, cette conformation 3 en champignon est de préférence réalisée comme partie d'une pièce séparée, en forme de profilé ou rail en matériau métallique ou composite, serti, agrafé, collé, vissé, riveté, ou solidarisé d'une autre manière au cadre 1.

L'invention décrite en référence à des modes de réalisation particuliers n'y est nullement limitée, mais couvre au contraire toute modification de forme et toute variante de réalisation dans le cadre de l'invention telle que définie par les revendications.

## Revendications

1. Dispositif de verrouillage pour porte, fenêtre, ou porte-fenêtre coulissante, comportant en combinaison une conformation (3) en champignon et deux organes (4, 5) pivotants aptes à coopérer avec ladite conformation (3) en champignon, pour l'emprisonner lors de la fermeture et la libérer lors de l'ouverture de la porte, fenêtre, ou porte-fenêtre coulissante, **caractérisé par le fait que** ladite conformation (3) en champignon est constituée en forme de profilé ou rail, sur un profilé apte à être monté dans un premier cadre (1) de menuiserie ou de matière avec le profilé du premier cadre (1) et **par le fait que** les organes pivotants (4, 5) aptes à être montés dans un second cadre (2) sont constitués en profilés présentant chacun un chanfrein (11) d'entrée apte à coopérer avec la conformation (3) en champignon, pour assurer leur pivotement

2. Dispositif selon la revendication 1, **caractérisé par le fait que** chaque organe pivotant (4 ou 5) est monté sur, ou vient de matière avec un axe (6 ou 7) de pivotement.

3. Dispositif selon la revendication 2, **caractérisé par le fait que** chaque axe (6 ou 7) de pivotement est apte à être monté prisonnier avec liberté de pivotement dans un second cadre (2) de menuiserie.

4. Dispositif selon l'une quelconque des revendications 1 à 3, **caractérisé par le fait que** chaque organe pivotant (4 ou 5) comporte une extrémité (12) apte à coopérer avec au moins un organe (8) de verrouillage mobile en translation.

5. Dispositif selon la revendication 4, **caractérisé par le fait que** l'organe (8) de verrouillage présente une conformation en coin.

6. Dispositif selon la revendication 4 ou 5, **caractérisé par le fait que** l'organe (8) de verrouillage comporte une partie adaptée au contour de la conformation (3) en champignon.

7. Dispositif selon la revendication 4, **caractérisé par le fait que** chaque organe (8) de verrouillage coopère avec une serrure (14) à cylindre.

8. Dispositif selon la revendication 4, **caractérisé par le fait que** chaque organe (8) de verrouillage coopère avec un moyen d'actionnement (13) à commandes manuelle.

## Claims

1. Locking device for a door, window or sliding french window, comprising in combination a mushroom-shaped component (3) and two pivoting elements (4, 5) designed to cooperate with said mushroom-shaped component (3), for capturing the latter upon closing and releasing it upon opening the door, window or sliding french window, **characterised by** the fact that the said mushroom-shaped component (3) is designed in the form of a profile section or rail on a profile which is designed to be mounted in a first joinery frame (1) or is formed in one piece with the profile section of the first frame (1), and by the fact that the pivoting elements (4, 5) which can be mounted in a second frame (2) consist of profile sections each having a leading chamfer (11) designed to cooperate with the mushroom-shaped component (3) to ensure their pivoting.

2. Device according to claim 1, **characterised by** the fact that each pivoting element (4 or 5) is mounted on a pivoting shaft (6 or 7) or is formed in one piece with the material of the latter.

3. Device according to claim 2, **characterised by** the fact that each pivoting shaft (6 or 7) is designed to be captive but with freedom to pivot in a joinery frame (2).

4. Device according to any one of claims 1 to 3, **characterised by** the fact that each pivoting element (4 or 5) has one end (12) which is designed to cooperate with at least one locking element (8) moving in translation.

5. Device according to claim 4, **characterised by** the fact that the locking element (8) has a wedge-shaped configuration.

6. Device according to claim 4 or 5, **characterised by** the fact that the locking element (8) comprises a section which is adapted to the contour of the mushroom-shaped component (3).

7. Device according to claim 4, **characterised by** the fact that each locking element (8) cooperates with a cylinder lock (14).

8. Device according to claim 4, **characterised by** the fact that each locking element (8) cooperates with a manual actuating means (15).

## Patentansprüche

1. Verriegelungsvorrichtung für Tür, Fenster oder verschiebbare Fenstertür, die in Kombination eine pilzförmige Ausbildung (3) und zwei Schwenkorgane (4, 5) aufweist, die dazu geeignet sind, mit der pilzförmigen Ausbildung (3) zusammenzuwirken, um sie beim Schließen der Tür, des Fensters oder der verschiebbaren Fenstertür gefangen zu halten und sie beim Öffnen freizugeben, **dadurch gekennzeichnet, dass** die pilzförmige Ausbildung (3) profil- oder schienenförmig an einem Profil gebildet ist, das dazu geeignet ist, in einem ersten Schreinerrahmen (1) oder aus demselben Material wie das Profil des ersten Rahmens (1) angebracht zu werden, und dass die Schwenkorgane (4, 5), die dazu geeignet sind, in einem zweiten Rahmen (2) angebracht zu werden, aus Profilen gebildet sind, die jeweils eine Eingangsfase (11) aufweisen, die dazu geeignet ist, mit der pilzförmigen Ausbildung (3) zusammenzuwirken, um ihre Verschwenkung zu gewährleisten.

2. Vorrichtung nach Anspruch 1, **dadurch gekennzeichnet, dass** jedes Schwenkorgan (4 oder 5) an einer Schwenkachse (6 oder 7) angebracht ist oder aus demselben Material besteht.

3. Vorrichtung nach Anspruch 2, **dadurch gekennzeichnet, dass** jede Schwenkachse (6 oder 7) dazu geeignet ist, mit Verschwenkungsfreiheit in einem Schreinerrahmen (2) gefangen gehalten zu werden.

4. Vorrichtung nach einem der Ansprüche 1 bis 3, **dadurch gekennzeichnet, dass** jedes Schwenkorgan (4 oder 5) ein Ende (12) aufweist, das dazu geeignet ist, mit wenigstens einem translationsbeweglichen Verriegelungsorgan (8) zusammenzuwirken.

5. Vorrichtung nach Anspruch 4, **dadurch gekennzeichnet, dass** das Verriegelungsorgan (8) eine keilförmige Ausbildung aufweist.

6. Vorrichtung nach Anspruch 4 oder 5, **dadurch gekennzeichnet, dass** das Verriegelungsorgan (8) einen Teil aufweist, der an den Umriss der pilzförmigen Ausbildung (3) angepasst ist.

7. Vorrichtung nach Anspruch 4, **dadurch gekennzeichnet, dass** jedes Verriegelungsorgan (8) mit einem Zylinderschloss (14) zusammenwirkt.

8. Vorrichtung nach Anspruch 4, **dadurch gekennzeichnet, dass** jedes Verriegelungsorgan (8) mit einem Betätigungsmittel (15) mit manueller Steuerung zusammenwirkt.
